# EUROPÄISCHE PATENTSCHRIFT

(11) **EP 2 984 423 B1**
(45) Veröffentlichungstag und Bekanntmachung des Hinweises auf die Patenterteilung: **17.01.2018**
(21) Anmeldenummer: 14715318.3
(22) Anmeldetag: 07.04.2014
(51) Int. Cl.: F25D 23/02, E05D 7/02, E05D 11/10

(54) **HAUSHALTSKÄLTEGERÄT MIT EINEM TÜRSCHLIESS-BESCHLAGSTEIL**
DOMESTIC REFRIGERATION DEVICE HAVING A DOOR-CLOSING FITTING PART
APPAREIL DE FROID DOMESTIQUE MUNI D'UNE FERRURE DE FERMETURE DE PORTE

(30) Priorität: 11.04.2013 DE 102013206413
(43) Veröffentlichungstag der Anmeldung: 17.02.2016
(73) Patentinhaber: BSH Hausgeräte GmbH, 81739 München (DE)
(72) Erfinder: FANG, Shizeng, 89537 Giengen (DE); FLINNER, Klaus, 89447 Zöschingen (DE); GÖRZ, Alexander, 73432 Aalen (DE)
(86) Internationale Anmeldenummer: PCT/EP2014/056889
(87) Internationale Veröffentlichungsnummer: WO 2014/166850

(56) Entgegenhaltungen:
- EP-A2- 1 505 234
- WO-A1-03/018945
- WO-A1-2005/024317

## Beschreibung

Die Erfindung betrifft ein Haushaltskältegerät, aufweisend wenigstens ein Türblatt, das zwischen einer einen Lagerraum des Haushaltskältegeräts verschließenden Schließstellung und einer freigebenden Offenstellung mittels wenigstens eines Türscharniers schwenkbar gelagert ist, wobei das Türscharnier ausgebildet ist, das Türblatt in einer ersten Montageposition rechts angeschlagen und in einer zweiten Montageposition links angeschlagen zu lagern, und aufweisend ein Türschließ-Beschlagsteil, das einen Befestigungsabschnitt aufweist, der sowohl zur rechts angeschlagenen als auch zur links angeschlagenen Montage des Türschließ-Beschlagsteils an wenigstens einer Stirnwand des Türblatts ausgebildet ist, und der einen Federabschnitt aufweist, der ausgebildet ist, das Türblatt in die verschließende Schließstellung zu bewegen.

Die WO 03/018945 A1 beschreibt ein Kältegerät mit einem Türblatt, das zum Öffnen und Schließen des Lageraums des Kältegeräts mittels Türscharnieren schwenkbar an dem Grundkörper des Kältegeräts gelagert ist. Dem Türscharnier ist ein Schließmechanismus zugeordnet, das eine hakenförmige Gestalt aufweist. Bei einem Schließvorgang des Türblatts schwenkt ein Benutzer zunächst das offen stehende Türblatt bis kurz vor die endgültige Schließstellung. Dort kommt der hakenförmige, elastische Schließmechanismus mit einem Vorsprung an einem fest mit dem Grundkörper verbundenen Beschlagsteil des Türscharniers in Kontakt, derart, dass aufgrund einer Federkraft des hakenförmigen Schließmechanismus das Türblatt selbsttätig in die endgültige Schließstellung gedrückt wird. Das Türscharnier weist an einer Stirnseite des Türblatts einen Befestigungsblock mit einem durchgehenden Aufnahmeschlitz auf. Ein quaderförmiger Befestigungsabschnitt des hakenförmigen Schließmechanismus kann je nach Türanschlagsseite von der einen Seite oder von einer gegenüberliegenden Seite in den Aufnahmeschlitz eingeschoben und darin mittels einer zentralen Schraube befestigt werden. Zur Bildung des Aufnahmeschlitzes ist es dabei notwendig, dass die Bauhöhe des türblattseitigen Befestigungsblocks deutlich größer sein muss, als die Dicke des Schließmechanismus, insbesondere als die Dicke dessen quaderförmigen Befestigungsabschnitts. Aufgrund der Verwendung einer einzigen Schraube zum Befestigen des Schließmechanismus an der Stirnseite des Türblatts kann der hakenförmige Schließmechanismus in gewissen Umfang weiterhin eine unerwünschte Drehbewegung um die Schraube ausführen.

Die Aufgabe der Erfindung ist es, ein Haushaltskältegerät mit einem verbesserten Türschließ-Beschlagsteil zu schaffen, das eine sehr geringe Bauhöhe aufweist und insbesondere positionsstabil am Türblatt befestigt ist.

Die Aufgabe der Erfindung wird gelöst durch ein Haushaltskältegerät, aufweisend wenigstens ein Türblatt, das zwischen einer einen Lagerraum des Haushaltskältegeräts verschließenden Schließstellung und einer freigebenden Offenstellung mittels wenigstens eines Türscharniers schwenkbar gelagert ist, wobei das Türscharnier ausgebildet ist, das Türblatt in einer ersten Montageposition rechts angeschlagen und in einer zweiten Montageposition links angeschlagen zu lagern, und aufweisend ein Türschließ-Beschlagsteil, das einen Befestigungsabschnitt aufweist, der sowohl zur rechts angeschlagenen als auch zur links angeschlagenen Montage des Türschließ-Beschlagsteils an wenigstens einer Stirnwand des Türblatts ausgebildet ist, und der einen Federabschnitt aufweist, der ausgebildet ist, das Türblatt in die verschließende Schließstellung zu bewegen, wobei der Befestigungsabschnitt des Türschließ-Beschlagsteils an zwei gegenüberliegenden Seiten jeweils eine Vertiefung aufweist, und ein separates Verbindungsstück in Abhängigkeit der Montageposition des Türschließ-Beschlagsteils wahlweise in die eine Vertiefung oder die andere Vertiefung über einen Teilabschnitt seiner Höhe formschlüssig eingesetzt ist und ein aus der Vertiefung vorspringender Teilabschnitt des Verbindungsstücks in eine zur Montageposition jeweils korrespondierende Ausnehmung in der Stirnwand des Türblatts formschlüssig eingreift.

Das erfindungsgemäße Türschließ-Beschlagsteil ist als Gleichteil für wahlweisen Rechtsanschlag oder Linksanschlag ausgebildet. Aufgrund der am Befestigungsabschnitt vorgesehenen Vertiefungen kann das Türschließ-Beschlagsteil besonders schmal ausgebildet werden, d.h. die Bauhöhe des Türschließ-Beschlagsteils ist sehr klein. Mitunter können die erfindungsgemäßen Türschließ-Beschlagsteile in Bauhöhen von 10 mm oder sogar kleiner ausgebildet werden. Diese geringe Bauhöhe ermöglicht eine Montage des Türschließ-Beschlagsteils auch in einem schmalen Spalt beispielsweise zwischen einem oberen Türblatt des Haushaltskältegeräts und einem unteren Türblatt des Haushaltskältegeräts.

Indem das Türschließ-Beschlagsteil mittels eines erfindungsgemäßen formschlüssig wirkenden Verbindungsstücks mit dem Türblatt verbunden wird, kann das Türschließ-Beschlagsteil besondere genau positioniert werden. Außerdem wird verhindert, dass das Türschließ-Beschlagsteil während der Benutzung des Haushaltskältegeräts in unerwünschter Weise seine Position verändert, beispielsweise aufgrund der vorhandenen Federspannkraft zu kriechen beginnt. Das erfindungsgemäße Verbindungsstück gewährleistet eine zuverlässigere Positionierung des Türschließ-Beschlagsteils, als dies allein durch Schrauben möglich wäre. Schrauben wirken im Allgemeinen nämlich nicht formschlüssig, sondern dienen dazu, eine Klammkraft zu erzeugen, welche das Türschließ-Beschlagsteil reibschlüssig an der Oberfläche der Stirnwand des Türblatts festhält. Das erfindungsgemäße Verbindungsstück kann dagegen insbesondere auf Scherung beansprucht werden und hält das Türschließ-Beschlagsteil insoweit formschlüssig in einer genauen Position bezüglich des Türblatts. Eine solche genaue Positionierung des Türschließ-Beschlagsteils an dem Türblatt gewährleistet auch eine genaue Position des Türschließ-Beschlagsteils bezüglich des Türscharniers, welches einen Schließnocken trägt, der mit dem Federabschnitt des Türschließ-Beschlagsteils zusammenwirkt. Die Funktion des Türschließ-Beschlagsteils wird insoweit maßgeblich von einem positionsgenauen Zusammenspiel von Federabschnitt des Türschließ-Beschlagsteils und Schließnocken des Türscharniers beeinflusst.
Mit dem erfindungsgemäßen formschlüssig wirkenden Verbindungsstück wird die genaue Position des Türschließ-Beschlagsteils durch das Verbindungsstück gewährleistet und nicht durch Befestigungsschrauben.
Indem das Türschließ-Beschlagsteils zwei an gegenüberliegenden Seiten eingebrachte Vertiefungen aufweist und das Verbindungsstück als separates Bauteil wahlweise in die eine Vertiefung oder die andere Vertiefung des Türschließ-Beschlagsteils eingesetzt werden kann, können das Türschließ-Beschlagsteil und das Verbindungsstück wahlweise rechts angeschlagen oder links angeschlagen verwendet werden.
Somit ist es nicht notwendig, dass sowohl auf Ober- als auch auf der Unterseite des Türschließ-Beschlagsteils eine erhabene Kontur angeformt wird. Es wird am Türschließ-Beschlagsteil vielmehr eine vertiefte Kontur gestaltet, um mit Hilfe des separaten Verbindungsstücks einen formschlüssigen Verbund mit dem Türblatt zu schaffen. Dieses den Formschluss zwischen Türschließ-Beschlagsteil und Türblatt herstellende Verbindungsstück kann beim Anschlagwechsel so umgesetzt werden, dass es wiederum zwischen Türblatt und Türschließ-Beschlagsteil angeordnet ist, obwohl das Türschließ-Beschlagsteil gewendet wurde, und die Bauhöhe des Gesamtverbundes dadurch, wie benötigt, weiterhin begrenzt bleibt.
Es ist mit der erfindungsgemäßen Ausführung des Türschließ-Beschlagsteils somit möglich, einen umschlagsymmetrischen Türschließer zu schaffen, der für beide Türanschlagseiten verwendet werden kann und dessen Bauhöhe trotz formschlüssiger Positionsvorgabe derart gering ist, dass er auch bei geringen Türabständen Verwendung finden kann. Daher muss der Türabstand nicht vergrößert werden bzw. es muss kein zweiter symmetrisch gestalteter Türschließer dem Gerät beigelegt werden, damit im Falle eines Türanschlagwechsels ein Türschließer auf der neuen Türlagerseite montiert werden kann.
Unter einem formschlüssigen Einsetzen und formschlüssigen Eingreifen kann im Rahmen der Erfindung verstanden werden, dass die Kontur der inneren Seitenwand oder inneren Seitenwände der Vertiefungen und die Kontur der äußeren Seitenwand oder äußeren Seitenwände des Verbindungsstücks derart aufeinander abgestimmt sind bzw. derart übereinstimmen, dass das in die jeweilige Vertiefung eingesetzte Verbindungsstück weitgehend spielfrei aber ohne übermäßige Pressung in der Vertiefung gehalten ist, jedoch nicht darin festklemmt, sondern unter geringem Kraftaufwand, insbesondere ohne Werkzeuge zu benötigen auch manuell herausgenommen und eingesetzt werden kann.
Die gegenüberliegenden Vertiefungen des Türschließ-Beschlagsteils und der eingesetzte Teilabschnitt des Verbindungsstücks weisen übereinstimmende Querschnittskonturen auf, die ausgebildet sind, das in die Vertiefung eingesetzte Verbindungsstück an dem Befestigungsabschnitt gegen Verdrehen zu sichern.
Erfindungsgemäß weisen die gegenüberliegenden Vertiefungen des Türschließ-Beschlagsteils und zumindest der eingesetzte Teilabschnitt des Verbindungsstücks jede beliebige übereinstimmende Kontur auf, wobei die Kontur jedoch von der Kreisform abweicht, so dass ein Verdrehen des Verbindungsstücks bezüglich des Türschließ-Beschlagsteils auch bei Verwendung lediglich eines einzigen Verbindungsstücks und einer einzigen Vertiefung verhindert ist. Die Kontur kann also beispielsweise rechteckig, oval oder gleich der Kontur einer dem Fachmann an sich bekannten Passfeder einer Welle-Nabe-Verbindung sein.

In allen Ausführungen können die Ausnehmung in der Stirnwand des Türblatts und der aus der Vertiefung vorspringende Teilabschnitt des Verbindungsstücks übereinstimmende Querschnittskonturen aufweisen, die ausgebildet sind, das in die Ausnehmung eingesetzte Verbindungsstück an der Stirnwand des Türblatts gegen Verdrehen zu sichern.

Auch hierbei können die Ausnehmung in der Stirnwand des Türblatts und zumindest der aus der Vertiefung vorspringende Teilabschnitt des Verbindungsstücks jede beliebige übereinstimmende Kontur aufweisen. Die Kontur sollte jedoch insbesondere von der Kreisform abweichen, so dass ein Verdrehen des Verbindungsstücks bezüglich des Türblatts auch bei Verwendung lediglich eines einzigen Verbindungsstücks und einer einzigen Vertiefung verhindert ist. Die Kontur kann also beispielsweise rechteckig, oval oder gleich der Kontur einer dem Fachmann an sich bekannten Passfeder einer Welle-Nabe-Verbindung sein.

In allen Ausführungen können der in die Vertiefung eingesetzte Teilabschnitt des Verbindungsstücks und der aus der Vertiefung vorspringende Teilabschnitt des Verbindungsstücks identische Querschnittskonturen aufweisen. Im Allgemeinen kann das Verbindungsstück über die Höhe des in die Vertiefung eingesetzten Teilabschnitts also eine andere Kontur aufweisen, als über die Höhe des aus der Vertiefung vorspringenden Teilabschnitts. Jedoch kann auf fertigungstechnisch einfachere Weise das Verbindungsstück über seine gesamte Höhe eine identische Kontur aufweisen, insoweit im geometrischen Sinne als ein allgemeiner gerader Zylinder ausgebildet sein.

Der Befestigungsabschnitt des Türschließ-Beschlagsteils kann gegebenenfalls wenigstens ein Durchgangsloch aufweisen, das Verbindungsstück kann dabei wenigstens ein Durchgangsloch aufweisen, wobei die korrespondierenden Durchgangslöcher von Befestigungsabschnitt des Türschließ-Beschlagsteils und Verbindungsstück in der in die Vertiefung eingesetzten Position des Verbindungsstücks miteinander fluchten und eine sich durch die korrespondierenden Durchgangslöcher erstreckende Schraube vorgesehen ist, die das Türschließ-Beschlagsteil an der Stirnwand des Türblatts lösbar befestigt.

Die Durchgangslöcher dienen der Aufnahme der Schraube. Die Schraube dient im Wesentlichen nur dazu, das Türschließ-Beschlagsteil in axialer Richtung an dem Türblatt zu halten. Die genaue Positionierung in der Ebene der Stirnwand des Türbeschlags sowohl hinsichtlich Position als auch Orientierung erfolgt durch das eingesetzte Verbindungsstück.

Der Befestigungsabschnitt des Türschließ-Beschlagsteils kann in einer besonderen Ausführung genau zwei in einem Abstand voneinander angeordnete Durchgangslöcher aufweisen, dabei das Verbindungsstück auch genau zwei entsprechend beabstandet angeordnete Durchgangslöcher aufweisen, und das Türschließ-Beschlagsteil mittels zweier durch die korrespondierenden Durchgangslöcher erstreckender Schrauben an der Stirnwand des Türblatts lösbar befestigt sein.

Indem die korrespondierenden Durchgangslöcher und die Schrauben innerhalb der Außenkontur des Verbindungsstücks bzw. der Vertiefung und Ausnehmung angeordnet sind, wird eine kompakte Verbindungseinrichtung geschaffen, so dass der Befestigungsabschnitt des Türschließ-Beschlagsteils besonders klein, d.h. Platz sparend ausgeführt werden kann.

Das Verbindungsstück kann in einer speziellen Ausführungsvariante einen das eine Durchgangsloch aufweisenden ersten Kreisringabschnitt, einen das andere Durchgangsloch aufweisenden zweiten Kreisringabschnitt und einen den ersten Kreisringabschnitt mit dem zweiten Kreisringabschnitt verbindenden geraden Stegabschnitt aufweisen.

Die sich daraus ergebende Form des Verbindungsstücks kann dabei im Wesentlichen der Form einer Lasche einer dem Fachmann an sich bekannten Rollenkette entsprechen, wobei das Verbindungsstück deutlich dicker ausgeführt ist, d.h. eine wesentlich größere Höhe aufweist.

Der Befestigungsabschnitt des Türschließ-Beschlagsteils kann in einer alternativen oder ergänzenden Ausführungsvariante einen das eine Durchgangsloch aufweisenden ersten Vertiefungsabschnitt mit einem kreiszylindrischen Wandabschnitt, einen das andere Durchgangsloch aufweisenden zweiten Vertiefungsabschnitt mit einem kreiszylindrischen Wandabschnitt und einen den ersten Vertiefungsabschnitt mit dem zweiten Vertiefungsabschnitt verbindenden geraden Verbindungswandabschnitt aufweisen.

In einer speziellen Ausführung können der erste Kreisringabschnitt und der zweite Kreisringabschnitt des Verbindungsstücks unterschiedliche Außendurchmesser aufweisen und/oder der erste kreiszylindrische Wandabschnitt und der zweite kreiszylindrische Wandabschnitt des Befestigungsabschnitts des Türschließ-Beschlagsteils einen unterschiedliche, insbesondere zu den unterschiedlichen Außendurchmesser der Kreisringabschnitte des Verbindungsstücks passende Innendurchmesser aufweisen.

Indem der erste Kreisringabschnitt und der zweite Kreisringabschnitt des Verbindungsstücks bzw. der erste kreiszylindrische Wandabschnitt und der zweite kreiszylindrische Wandabschnitt des Befestigungsabschnitts des Türschließ-Beschlagsteils unterschiedliche Durchmesser aufweisen wird eine funktionsrichtige Montage des Türschließ-Beschlagsteils an dem Türblatt sichergestellt, da das Türschließ-Beschlagsteils nicht in einer um 180 Grad gedrehten, falschen Orientierung verbaut werden kann.

In allen entsprechenden Ausführungen können die zwei gegenüberliegenden Seiten des Türschließ-Beschlagsteils spiegelsymmetrisch, insbesondere hinsichtlich der Positionen und/oder Lagen der beiden Vertiefungen spiegelsymmetrisch ausgebildet sein.

Es ist mit der erfindungsgemäßen Ausführung des Türschließ-Beschlagsteils somit möglich, einen umschlagsymmetrischen Türschließer zu schaffen, der für beide Türanschlagseiten verwendet werden kann und dessen Bauhöhe trotz formschlüssiger Positionsvorgabe derart gering ist, dass er auch bei geringen Türabständen Verwendung finden kann. Daher muss der Türabstand nicht vergrößert werden bzw. es muss kein zweiter symmetrisch gestalteter Türschließer dem Gerät beigelegt werden, damit im Falle eines Türanschlagwechsels ein gewendeter Türschließer auf der neuen Türlagerseite montiert werden kann.

Ein Ausführungsbeispiel der Erfindung ist exemplarisch in den beigefügten schematischen Zeichnungen dargestellt.

Es zeigen:
- Fig. 1: eine perspektivische Vorderansicht eines beispielhaften Haushaltskältegeräts mit erfindungsgemäßen Türschließ-Beschlagsteilen an einem oberen Türblatt und einem unteren Türblatt des Haushaltskältegeräts,
- Fig. 2: eine perspektivische Explosionsdarstellung des Türschließ-Beschlagsteils an dem unteren Türblatt des Haushaltskältegeräts gemäß Fig. 1;
- Fig. 3: eine perspektivische Ansicht des Türschließ-Beschlagsteils gemäß Fig. 2 an dem unteren Türblatt in montiertem Zustand;
- Fig. 4: eine perspektivische Explosionsdarstellung des Türschließ-Beschlagsteils an dem oberen Türblatt des Haushaltskältegeräts gemäß Fig. 1;
- Fig. 5: eine perspektivische Ansicht des Türschließ-Beschlagsteils gemäß Fig. 4 an dem oberen Türblatt in montiertem Zustand bei entferntem unteren Türblatt;
- Fig. 6: eine Draufsicht auf das spiegelsymmetrisch ausgebildete TürschließBeschlagsteils von unten in einer links angeschlagenen Montageposition;
- Fig. 7: eine Draufsicht auf das spiegelsymmetrisch ausgebildete TürschließBeschlagsteils von unten in einer rechts angeschlagenen Montageposition;
- Fig. 8: eine Draufsicht auf eine Ausführungsform eines erfindungsgemäß ausgebildeten Türschließ-Beschlagsteils;
- Fig. 9: eine Schnittdarstellung durch das Türschließ-Beschlagsteil gemäß Fig. 8;
- Fig. 10: eine Draufsicht auf eine Ausführungsform eines erfindungsgemäß ausgebildeten Verbindungsstücks; und
- Fig. 11: eine Schnittdarstellung durch das Verbindungsstück gemäß Fig. 10.

Ein in Fig. 1 beispielhaft dargestelltes Haushaltskältegerät 1 weist einen wärmeisolierenden Innenbehälter auf. Der Innenbehälter ist ausgebildet, einen Lagerraum für Kältegut zu begrenzen. Das Haushaltskältegerät 1 weist ein oberes Türblatt 2 und ein unteres Türblatt 3 auf. Das obere Türblatt 2 weist eine obere Stirnwand 4a und eine untere Stirnwand 4b auf. In gleicher Weise besitzt das untere Türblatt 3 eine obere Stirnwand 4c und eine untere Stirnwand 4d. Im Falle des dargestellten Ausführungsbeispiels sind die beiden Türblätter 2, 3 rechts angeschlagen. Mit anderen Worten kann bei einer rechts angeschlagenen Montage des Türblatts 2, 3 das Türblatt 2, 3 mit einer von links nach rechts führenden Schwenkbewegung manuell geöffnet werden.

Das Haushaltskältegerät 1 gemäß Ausführungsbeispiel weist Türscharniere 5a, 5b, 5c auf, die das jeweilige Türblatt 2, 3 schwenkbar lagern. Die Türscharniere 5a, 5b, 5c sind ausgebildet, das jeweilige Türblatt 2, 3 in einer ersten Montageposition, wie in Fig. 1 dargestellt, rechts angeschlagen und in einer zweiten, nicht dargestellten Montageposition links angeschlagen zu lagern. Wie die beiden Ausschnittsvergrößerungen zeigen, ist jeweils dem unteren Türscharnier 5b, 5c jeden Türblatts 2, 3 ein Türschließ-Beschlagsteil 6, 7 zugeordnet.

Das untere Türscharnier 5c des unteren Türblatts 3 und das zugeordnete Türschließ-Beschlagsteil 7 sind in der Fig. 2 in explodierter Darstellung und in Fig. 3 im Zusammenbau näher gezeigt.

Das bodenseitig des Haushaltskältegeräts 1 angeordnete untere Türscharnier 5c weist einen Träger 8 auf. Der Träger 8 ist fest mit dem Haushaltskältegerät 1 verbunden. Der Träger 8 weist einen rechtwinkelig abgebogenen Fortsatz 9 auf. Auf den Fortsatz 9 ist eine Lagerbuchse 10 aufgesteckt. Die Lagerbuchse 10 wird im dargestellten Ausführungsbeispiel von einer Kunststoffbuchse gebildet. Im montierten Zustand, wie in Fig. 3 gezeigt, ragt die Lagerbuchse 10 in eine Sitzaufnahme 11 an der unteren Stirnwand 4d des unteren Türblatts 3 hinein und bildet dadurch ein Drehgelenk des Türscharniers 5c. Die Lagerbuchse 10 trägt eine nockenförmige Aktivatorkontur in Form eines Schließnockens 12. Der Schließnocken 12 ist in den Figuren 4 und 5 am Beispiel des Türscharniers 5b deutlicher gezeigt.

Das Türschließ-Beschlagsteil 7 des unteren Türscharniers 5c, welches identisch zu dem Türschließ-Beschlagsteil 6 des Türscharniers 5b gemäß Fig. 4 und Fig. 5 ausgebildet ist, weist einen Befestigungsabschnitt 13 und einen Federabschnitt 14 auf. Der Befestigungsabschnitt 13 ist ausgebildet, sowohl zur rechts angeschlagenen als auch zur links angeschlagenen Montage des Türschließ-Beschlagsteils 6, 7.

Dazu weist der Befestigungsabschnitt 13 des Türschließ-Beschlagsteils 6, 7 an gegenüberliegenden Seiten jeweils eine Vertiefung 15 auf. Außerdem weist die Stirnwand 4d des Türblatts 3 eine entsprechend gleichförmig ausgebildete, in Fig. 2 dargestellte Ausnehmung 16 auf. Mittels eines separaten Verbindungsstücks 17 ist das Türschließ-Beschlagsteil 7 an der Stirnwand 4d des Türblatts 3 festgelegt. Dazu weist das separate Verbindungsstück 17 einen Teilabschnitt 17a auf, der in Abhängigkeit der Montageposition des Türschließ-Beschlagsteils 6, 7 wahlweise in die eine oder die andere Vertiefung 15 in dem Befestigungsabschnitt 13 formschlüssig eingesetzt ist. Ein aus der Vertiefung 15 vorspringender Teilabschnitt 17b des Verbindungsstücks 17 greift in der Montageposition in die Ausnehmung 16 in der Stirnwand 4d des Türblatts 3 formschlüssig ein.

Das Türschließ-Beschlagsteil 6, 7 ist als Gleichteil für wahlweisen Rechtsanschlag oder Linksanschlag ausgebildet. Aufgrund der am Befestigungsabschnitt 13 vorgesehenen Vertiefungen 15 kann das Türschließ-Beschlagsteil 6, 7 besonders schmal ausgebildet werden, d.h. die Bauhöhe des Türschließ-Beschlagsteils 6, 7 ist sehr klein. Das dargestellte Türschließ-Beschlagsteil 6, 7 weist beispielsweise nur eine Bauhöhen von 10 mm auf. Diese geringe Bauhöhe ermöglicht eine Montage des Türschließ-Beschlagsteils 6, 7 auch in einem schmalen Spalt beispielsweise zwischen dem oberen Türblatt 2 und dem unteren Türblatt 2 des Haushaltskältegeräts 1, wie auch am Türscharnier 5b in der Fig. 1 gezeigt.

Das Türblatt kann, wie in Fig. 7 gezeigt, in einer ersten Montageposition rechts angeschlagen und, wie in Fig. 6 gezeigt, in einer zweiten Montageposition links angeschlagen gelagert sein. Dazu weist das Türschließ-Beschlagsteil 6 den Befestigungsabschnitt 13 auf, der sowohl zur rechts angeschlagenen als auch zur links angeschlagenen Montage des Türschließ-Beschlagsteils 6 ausgebildet ist. Außerdem weist das Türschließ-Beschlagsteil 6 den Federabschnitt 14 auf, der ausgebildet ist, das Türblatt 2 in die den Lagerraum verschießende Schließstellung zu bewegen.

Wie es am deutlichsten in den Figuren 2, 4 und 8, 9 dargestellt ist, weist der Befestigungsabschnitt 13 des jeweils dargestellten Türschließ-Beschlagsteils 6, 7 im dargestellten Ausführungsbeispiel genau zwei in einem Abstand voneinander angeordnete Durchgangslöcher 18 auf. In jedes der beiden Durchgangslöcher 18 ist eine Schraube 19 eingesteckt, welche das Türschließ-Beschlagsteil 6, 7 an dem jeweiligen Türblatt 2, 3 festlegt.

In der Fig. 9 ist dargestellt, wie die zwei gegenüberliegenden Seiten des Türschließ-Beschlagsteils 6, 7 spiegelsymmetrisch, insbesondere hinsichtlich der Positionen und/oder Lagen der beiden Vertiefungen 15 und der Durchgangslöcher 18 spiegelsymmetrisch ausgebildet sind.

Der Befestigungsabschnitt 13 des Türschließ-Beschlagsteils 6, 7 weist im dargestellten Ausführungsbeispiel einen ersten Vertiefungsabschnitt 21 mit einem kreiszylindrischen Wandabschnitt, einen zweiten Vertiefungsabschnitt 22 mit einem kreiszylindrischen Wandabschnitt und zwei den ersten Vertiefungsabschnitt 21 mit dem zweiten Vertiefungsabschnitt 22 verbindende gerade Verbindungswandabschnitte 23a, 23b auf. Der erste kreiszylindrische Wandabschnitt und der zweite kreiszylindrische Wandabschnitt des Befestigungsabschnitts 13 des Türschließ-Beschlagsteils 6, 7 weisen wie dargestellt unterschiedliche, insbesondere zu den unterschiedlichen Außendurchmesser der Kreisringabschnitte 24, 25 des Verbindungsstücks 17 passende Innendurchmesser auf.

Wie es am deutlichsten in den Figuren 2, 4 und 10, 11 dargestellt ist, weist das Verbindungsstück 17 im dargestellten Ausführungsbeispiel genau zwei in einem Abstand voneinander angeordnete Durchgangslöcher 20 auf. Die korrespondierenden Durchgangslöcher 18 des Befestigungsabschnitts 13 des Türschließ-Beschlagsteils 6, 7 und die Durchgangslöcher 20 des Verbindungsstücks 17 fluchten in der in die Vertiefung 15 eingesetzten Position des Verbindungsstücks 17 miteinander. Die sich durch die korrespondierenden Durchgangslöcher 18, 20 erstreckenden Schrauben 19 befestigen das Türschließ-Beschlagsteil 6, 7 an der jeweiligen Stirnwand 4b, 4d des Türblatts 2, 3 lösbar.

Für ein formschlüssiges Einsetzen und formschlüssiges Eingreifen sind, wie beispielhaft durch das Türschließ-Beschlagsteils 6, 7 der Figuren 8 und 9 und dem Verbindungsstück 17 der Figuren 10 und 11 aufgezeigt, die Kontur der inneren Seitenwand oder inneren Seitenwände der Vertiefungen 15 und die Kontur der äußeren Seitenwand oder äußeren Seitenwände des Verbindungsstücks 17 derart aufeinander abgestimmt, dass das in die jeweilige Vertiefung 15 eingesetzte Verbindungsstück 17 weitgehend spielfrei aber ohne übermäßige Pressung in der Vertiefung 15 gehalten ist, jedoch nicht darin festklemmt, sondern unter geringem Kraftaufwand, insbesondere ohne Werkzeuge zu benötigen auch manuell herausgenommen und eingesetzt werden kann.

Das Verbindungsstück 17 weist im dargestellten Ausführungsbeispiel einen ersten Kreisringabschnitt 24, einen zweiten Kreisringabschnitt 25 und den ersten Kreisringabschnitt 24 mit dem zweiten Kreisringabschnitt 25 verbindende gerade Stegabschnitte 26a, 26b auf. Der erste Kreisringabschnitt 24 und der zweite Kreisringabschnitt 25 des Verbindungsstücks 17 weisen unterschiedliche Außendurchmesser auf, die insbesondere zu den Innendurchmessern des ersten kreiszylindrischen Wandabschnitts und des zweiten kreiszylindrischen Wandabschnitts des Befestigungsabschnitts 13 des Türschließ-Beschlagsteils 6, 7 passen.

### BEZUGSZEICHENLISTE

- 1: Haushaltskältegerät
- 2: oberes Türblatt
- 3: unteres Türblatt
- 4a, 4c: obere Stirnwand
- 4b, 4d: untere Stirnwand
- 5a, 5b, 5c: Türscharniere
- 6: Türschließ-Beschlagsteil
- 7: Türschließ-Beschlagsteil
- 8: Träger
- 9: Fortsatz
- 10: Lagerbuchse
- 11: Sitzaufnahme
- 12: Schließnocken
- 13: Befestigungsabschnitt
- 14: Federabschnitt
- 15: Vertiefung
- 16: Ausnehmung
- 17: Verbindungsstück
- 17a: eingesetzter Teilabschnitt
- 17b: vorspringender Teilabschnitt
- 18: Durchgangslöcher
- 19: Schrauben
- 20: Durchgangslöcher
- 21: erster Vertiefungsabschnitt
- 22: zweiter Vertiefungsabschnitt
- 23a, 23b: Verbindungswandabschnitte
- 24: erster Kreisringabschnitt
- 25: zweiter Kreisringabschnitt
- 26a, 26b: Stegabschnitte

## Patentansprüche

1. Haushaltskältegerät, aufweisend wenigstens ein Türblatt (2, 3), das zwischen einer einen Lagerraum des Haushaltskältegeräts (1) verschließenden Schließstellung und einer freigebenden Offenstellung mittels wenigstens eines Türscharniers (5a, 5b, 5c) schwenkbar gelagert ist, wobei das Türscharnier (5a, 5b, 5c) ausgebildet ist, das Türblatt (2, 3) in einer ersten Montageposition rechts angeschlagen und in einer zweiten Montageposition links angeschlagen zu lagern, und aufweisend ein Türschließ-Beschlagsteil (6, 7), das einen Befestigungsabschnitt (13) aufweist, der sowohl zur rechts angeschlagenen als auch zur links angeschlagenen Montage des Türschließ-Beschlagsteils (6, 7) an wenigstens einer Stirnwand (4a, 4b, 4c, 4d) des Türblatts (2, 3) ausgebildet ist, und der einen Federabschnitt (14) aufweist, der ausgebildet ist, das Türblatt (2, 3) in die verschließende Schließstellung zu bewegen, wobeider Befestigungsabschnitt (13) des Türschließ-Beschlagsteils (6, 7) an zwei gegenüberliegenden Seiten jeweils eine Vertiefung (15) aufweist, **dadurch gekennzeichnet, dass** ein separates Verbindungsstück (17) in Abhängigkeit der Montageposition des Türschließ-Beschlagsteils (6, 7) wahlweise in die eine Vertiefung (15) oder die andere Vertiefung (15) über einen Teilabschnitt (17a) seiner Höhe formschlüssig eingesetzt ist und ein aus der Vertiefung (15) vorspringender Teilabschnitt (17b) des Verbindungsstücks (17) in eine zur Montageposition jeweils korrespondierende Ausnehmung (16) in der Stirnwand (4a, 4b, 4c, 4d) des Türblatts (2, 3) formschlüssig eingreift und dass die gegenüberliegenden Vertiefungen (15) des Türschließ-Beschlagsteils (6, 7) und zumindest der eingesetzte Teilabschnitt (17a) des Verbindungsstücks (17) eine übereinstimmende Querschnittskontur aufweisen, die von einer Kreisform abweicht, so dass ein Verdrehen des Verbindungsstücks (17) bezüglich des Türschließ-Beschlagsteils (6, 7) auch bei Verwendung lediglich eines einzigen Verbindungsstücks (17) und einer einzigen Vertiefung (15) verhindert ist.

2. Haushaltskältegerät nach Anspruch 1, **dadurch gekennzeichnet, dass** die Ausnehmung (16) in der Stirnwand (4a, 4b, 4c, 4d) des Türblatts (2, 3) und der aus der Vertiefung (15) vorspringende Teilabschnitt (17b) des Verbindungsstücks (17) übereinstimmende Querschnittskonturen aufweisen, die ausgebildet sind, das in die Ausnehmung (16) eingesetzte Verbindungsstück (17) an der Stirnwand (4a, 4b, 4c, 4d) des Türblatts (2, 3) gegen Verdrehen zu sichern.

3. Haushaltskältegerät nach einem der Ansprüche 1 oder 2, **dadurch gekennzeichnet, dass** der in die Vertiefung (15) eingesetzte Teilabschnitt (17a) des Verbindungsstücks (17) und der aus der Vertiefung (15) vorspringende Teilabschnitt (17b) des Verbindungsstücks (17) identische Querschnittskonturen aufweisen.

4. Haushaltskältegerät nach einem der Ansprüche 1 bis 3 **dadurch gekennzeichnet, dass** der Befestigungsabschnitt (13) des Türschließ-Beschlagsteils (6, 7) wenigstens ein Durchgangsloch (18) aufweist, das Verbindungsstück (17) wenigstens ein Durchgangsloch (20) aufweist, und die korrespondierenden Durchgangslöcher (18, 20) von Befestigungsabschnitt (13) des Türschließ-Beschlagsteils (6, 7) und Verbindungsstück (17) in der in die Vertiefung (15) eingesetzten Position des Verbindungsstücks (17) miteinander fluchten und eine sich durch die korrespondierenden Durchgangslöcher (18, 20) erstreckende Schraube (19) vorgesehen ist, die das Türschließ-Beschlagsteil (6, 7) an der Stirnwand (4a, 4b, 4c, 4d) des Türblatts (2, 3) lösbar befestigt.

5. Haushaltskältegerät nach Anspruch 4, **dadurch gekennzeichnet, dass** der Befestigungsabschnitt (13) des Türschließ-Beschlagsteils (6, 7) zwei in einem Abstand voneinander angeordnete Durchgangslöcher (18) aufweist, das Verbindungsstück (17) zwei entsprechend beabstandet angeordnete Durchgangslöcher (20) aufweist, und das Türschließ-Beschlagsteil (6, 7) mittels zweier durch die korrespondierenden Durchgangslöcher (18, 20) erstreckender Schrauben (19) an der Stirnwand (4a, 4b, 4c, 4d) des Türblatts (2, 3) lösbar befestigt ist.

6. Haushaltskältegerät nach Anspruch 5, **dadurch gekennzeichnet, dass** das Verbindungsstück (17) einen das eine Durchgangsloch (20) aufweisenden ersten Kreisringabschnitt (24), einen das andere Durchgangsloch (20) aufweisenden zweiten Kreisringabschnitt (25) und einen den ersten Kreisringabschnitt (24) mit dem zweiten Kreisringabschnitt (25) verbindenden geraden Stegabschnitt (26a, 26b) aufweist.

7. Haushaltskältegerät nach Anspruch 5 oder 6 **dadurch gekennzeichnet, dass** der Befestigungsabschnitt (13) des Türschließ-Beschlagsteils (6, 7) einen das eine Durchgangsloch (18) aufweisenden ersten Vertiefungsabschnitt (21) mit einem kreiszylindrischen Wandabschnitt, einen das andere Durchgangsloch (18) aufweisenden zweiten Vertiefungsabschnitt (22) mit einem kreiszylindrischen Wandabschnitt und einen den ersten Vertiefungsabschnitt (21) mit dem zweiten Vertiefungsabschnitt (22) verbindenden geraden Verbindungswandabschnitt (23a, 23b) aufweist.

8. Haushaltskältegerät nach Anspruch 6 oder 7, **dadurch gekennzeichnet, dass** der erste Kreisringabschnitt und der zweite Kreisringabschnitt des Verbindungsstücks (17) unterschiedliche Außendurchmesser aufweisen und/oder der erste kreiszylindrische Wandabschnitt und der zweite kreiszylindrische Wandabschnitt des Befestigungsabschnitts (13) des Türschließ-Beschlagsteils (6, 7) unterschiedliche, insbesondere zu den unterschiedlichen Außendurchmesser der Kreisringabschnitte des Verbindungsstücks (17) passende Innendurchmesser aufweisen.

9. Haushaltskältegerät nach einem der Ansprüche 1 bis 8, **dadurch gekennzeichnet, dass** die zwei gegenüberliegenden Seiten des Türschließ-Beschlagsteils (6, 7) spiegelsymmetrisch, insbesondere hinsichtlich der Positionen und/oder Lagen der beiden Vertiefungen (15) spiegelsymmetrisch ausgebildet sind.

## Claims

1. Domestic refrigeration appliance, having at least one door leaf (2, 3), which is pivotably mounted between a closed position closing off a storage compartment of the domestic refrigeration appliance (1) and a releasing open position by means of at least one door hinge (5a, 5b, 5c), wherein the door hinge (5a, 5b, 5c) is embodied to mount the door leaf (2, 3) with hinges on the right in a first assembly position and with hinges on the left in a second assembly position, and having a door-closing fitting part (6, 7), which has a fastening section (13), which is embodied on at least one end wall (4a, 4b, 4c, 4d) of the door leaf 2, 3) for assembly of the door-closing fitting part (6, 7) both with hinges on the right and also with hinges on the left, and which has a spring section (14), which is embodied to move the door leaf (2, 3) into the closing closed position, wherein the fastening section (13) of the door-closing fitting part (6, 7) has a depression (15) on each of two opposing sides, **characterised in that**, as a function of the assembly position of the door-closing fitting part (6, 7), a separate connecting piece (17) is optionally introduced into the one depression (15) or the other depression (15) via a subsection (17a) in a form-fitting manner according to its height and a subsection (17b) of the connecting piece (17) protruding from the depression (15) engages into a cutout (16) in the end wall (4a, 4b, 4c, 4d) of the door leaf (2, 3), which cutout (16) corresponds to the assembly position in each case, and the opposite depressions (15) of the door-closing fitting part (6, 7) and at least the introduced subsection (17a) of the connecting piece (17) have a matching cross-sectional contour, which deviates from a circle so that a rotation of the connecting piece (17) in relation to the door-closing fitting part (6, 7) is prevented even with the use of only a single connecting piece (17) and a single depression (15)

2. Domestic refrigeration appliance according to claim 1, **characterised in that** the cutout (16) in the end wall (4a, 4b, 4c, 4d) of the door leaf (2, 3) and the subsection (17b) of the connecting piece (17) protruding from the depression (15) have matching cross-sectional contours, which are embodied to prevent the rotating of the connecting piece (17) on the end wall (4a, 4b, 4c, 4d) of the door leaf (2, 3) which connecting piece (17) has been introduced into the cutout (16).

3. Domestic refrigeration appliance according to one of claims 1 or 2, **characterised in that** the subsection (17a) of the connecting piece (17) introduced into the depression (15) and the subsection (17b) of the connecting piece (17) protruding from the depression (15) have identical cross-sectional contours.

4. Domestic refrigeration appliance according to one of claims 1 to 3, **characterised in that** the fastening section (13) of the door-closing fitting part (6, 7) has at least one through-hole (18), the connecting piece (17) has at least one through-hole (20), and the corresponding through-holes (18, 20) of the fastening section (13) of the door-closing fitting part (6, 7) and the connecting piece (17) are aligned with one another in the position of the connecting piece (17) introduced into the depression (15) and a screw (19) extending through the corresponding through-holes (18, 20) is provided, which fastens the door-closing fitting part (6, 7) to the end wall (4a, 4b, 4c, 4d) of the door leaf (2, 3) in a releasable manner.

5. Domestic refrigeration appliance according to claim 4, **characterised in that** the fastening section (13) of the door-closing fitting part (6, 7) has two through-holes (18) arranged at a distance from one another, the connecting piece (17) has two through-holes (20) arranged at an according distance from one another, and the door-closing fitting part (6, 7) is fastened to the end wall (4a, 4b, 4c, 4d) of the door leaf (2, 3) in a releasable manner by means of two screws (19) extending through the corresponding through-holes (18, 20).

6. Domestic refrigeration appliance according to claim 5, **characterised in that** the connecting piece (17) has a first circular ring section (24) having the one through-hole (20), a second circular ring section (25) having the other through-hole (20) and straight web section (26a, 26b) which connects the first circular ring section (24) to the second circular ring section (25).

7. Domestic refrigeration appliance according to claim 5 or 6, **characterised in that** the fastening section (13) of the door-closing fitting part (6, 7) has a first depression section (21) with a circular cylindrical wall section, the first depression section (21) having the one through-hole (18), a second depression section (22) with a circular cylindrical wall section, the second depression section (22) having the other through-hole (18), and a straight connecting wall section (23a, 23b) which connects the first depression section (21) to the second depression section (22).

8. Domestic refrigeration appliance according to claim 6 or 7, **characterised in that** the first circular ring section and the second circular ring section of the connecting piece (17) have different external diameters and/or the first circular cylindrical wall section and the second circular cylindrical wall section of the fastening section (13) of the door-closing fitting part (6, 7) have different internal diameters, in particular appropriate to the different external diameters of the circular ring sections of the connecting piece (17).

9. Domestic refrigeration appliance according to one of claims 1 to 8, **characterised in that** the two opposing sides of the door-closing fitting part (6, 7) are embodied with a mirror-symmetrical design, in particular with a mirror-symmetrical design with regard to the positions and/or situations of the two depressions (15).

## Revendications

1. Appareil frigorifique ménager, présentant au moins un vantail (2, 3), logé de façon pivotante entre une position de fermeture obturant un espace de stockage de l'appareil frigorifique ménager (1) et une position d'ouverture libératoire à l'aide d'au moins une charnière de porte (5a, 5b, 5c), dans lequel la charnière de porte (5a, 5b, 5c) est exécutée afin de loger le vantail (2, 3) en butée droite dans une première position de montage et en butée gauche dans une deuxième position de montage, et présentant une ferrure de fermeture de porte (6, 7) qui présente une section de fixation (13), exécutée sur au moins une paroi frontale (4a, 4b, 4c, 4d) du vantail (2, 3) tant pour le montage en butée droite qu'en butée gauche de la ferrure de fermeture de porte (6, 7), et qui présente une section à ressort (14) exécutée afin de déplacer le vantail (2, 3) dans la position de fermeture obturante, dans lequel la section de fixation (13) de la ferrure de fermeture de porte (6, 7) présente sur deux côtés opposés une concavité (15), **caractérisé en ce qu'**un élément d'assemblage distinct (17) est inséré par complémentarité de formes en fonction de la position de montage de la ferrure de fermeture de porte (6, 7) dans l'une des concavités (15) ou dans l'autre des concavités (15) via une section partielle (17a) de sa hauteur et une section partielle (17b) de l'élément d'assemblage (17) faisant saillie au départ de la concavité (15) s'engrène par complémentarité de formes dans un évidement (16) correspondant respectivement à la position de montage dans la paroi frontale (4a, 4b, 4c, 4d) du vantail (2, 3) et **en ce que** les concavités opposées (15) de la ferrure de fermeture de porte (6, 7) et au moins la section partielle (17a) de l'élément d'assemblage (17) utilisée présentent un contour de section concordant, qui diffère d'une forme circulaire, de sorte à empêcher une rotation de l'élément d'assemblage (17) par rapport à la ferrure de fermeture de porte (6, 7) également en utilisant un seul élément d'assemblage (17) et une seule concavité (15).

2. Appareil frigorifique ménager selon la revendication 1, **caractérisé en ce que** l'évidement (16) dans la paroi frontale (4a, 4b, 4c, 4d) du vantail (2, 3) et la section partielle (17b) de l'élément d'assemblage (17) faisant saillie au départ de la concavité (15) présentent des contours de section concordants, exécutés afin de sécuriser contre la torsion l'élément d'assemblage (17) utilisé dans l'évidement (16) sur la paroi frontale (4a, 4b, 4c, 4d) du vantail (2, 3).

3. Appareil frigorifique ménager selon l'une des revendications 1 ou 2, **caractérisé en ce que** la section partielle (17a) de l'élément d'assemblage (17) utilisée dans l'évidement (15) et la section partielle (17b) de l'élément d'assemblage (17) faisant saillie au départ de la concavité (15) présentent des contours de section identiques.

4. Appareil frigorifique ménager selon l'une des revendications 1 à 3, **caractérisé en ce que** la section de fixation (13) de la ferrure de fermeture de porte (6, 7) présente au moins un orifice de passage (18), l'élément d'assemblage (17) présente au moins un orifice de passage (20) et les orifices de passage correspondants (18, 20) de la section de fixation (13) de la ferrure de fermeture de porte (6, 7) et de l'élément d'assemblage (17) sont alignés lorsque l'élément d'assemblage (17) se trouve en position insérée dans la concavité (15) et une vis (19) s'étendant à travers les orifices de passage correspondants (18, 20) est prévue, laquelle fixe la ferrure de fermeture de porte (6, 7) de façon amovible à la paroi frontale (4a, 4b, 4c, 4d) du vantail (2, 3).

5. Appareil frigorifique ménager selon la revendication 4, **caractérisé en ce que** la section de fixation (13) de la ferrure de fermeture de porte (6, 7) présente deux orifices de passage (18) disposés à distance l'un de l'autre, l'élément d'assemblage (17) présente deux orifices de passage (20) disposés à même distance l'un de l'autre, et la ferrure de fermeture de porte (6, 7) est fixée de façon amovible à la paroi frontale (4a, 4b, 4c, 4d) du vantail (2, 3) au moyen de deux vis (19) s'étendant à travers les orifices de passage correspondants (18, 20).

6. Appareil frigorifique ménager selon la revendication 5, **caractérisé en ce que** l'élément d'assemblage (17) présente une première section d'anneau circulaire (24) présentant l'un des orifices de passage (20), une deuxième section d'anneau circulaire (25) présentant l'autre des orifices de passage (20) et une section d'âme droite (26a, 26b) reliant la première section d'anneau circulaire (24) à la deuxième section d'anneau circulaire (25).

7. Appareil frigorifique ménager selon la revendication 5 ou 6, **caractérisé en ce que** la section de fixation (13) de la ferrure de fermeture de porte (6, 7) présente une première section de concavité (21) avec une section de paroi cylindrique circulaire présentant l'un des orifices de passage (18), une deuxième section de concavité (22) avec une section de paroi cylindrique présentant l'autre des orifices de passage (18) et une section de paroi de liaison droite (23a, 23b) reliant la première section de concavité (21) à la deuxième section de concavité (22).

8. Appareil frigorifique ménager selon la revendication 6 ou 7, **caractérisé en ce que** la première section d'anneau circulaire et la deuxième section d'anneau circulaire de l'élément d'assemblage (17) présentent des diamètres extérieurs différents et/ou la première section de paroi cylindrique circulaire et la deuxième section de paroi cylindrique circulaire de la section de fixation (13) de la ferrure de fermeture de porte (6, 7) présentent des diamètres intérieurs différents, en particulier adaptés aux différents diamètres extérieurs des sections d'anneau circulaire de l'élément d'assemblage (17).

9. Appareil frigorifique ménager selon l'une des revendications 1 à 8, **caractérisé en ce que** les deux côtés opposés de la ferrure de fermeture de porte (6, 7) sont exécutés de façon symétrique, en particulier quant aux positions et/ou aux emplacements des deux concavités (15).
